# EUROPÄISCHE PATENTSCHRIFT

(11) **EP 0 314 006 B1**
(45) Veröffentlichungstag und Bekanntmachung des Hinweises auf die Patenterteilung: **05.08.1992**
(21) Anmeldenummer: 88117546.7
(22) Anmeldetag: 21.10.1988
(51) Int. Cl.: A44B 1/08

(54) **Knopf, insbesondere für Kleidungsstücke**
Button, especially for clothing
Bouton, en particulier pour vêtements

(30) Priorität: 24.10.1987 DE 8714192 U
(43) Veröffentlichungstag der Anmeldung: 03.05.1989
(73) Patentinhaber: Schaeffer GmbH, D-42281 Wuppertal (DE)
(72) Erfinder: Collas, Wolfgang, Ing., D-5600 Wuppertal 2 (DE); Wolfertz, Günter, Ing., D-5600 Wuppertal 2 (DE); Wolfertz, Roger, Dipl.-Ing., D-5600 Wuppertal 2 (DE)
(74) Vertreter: Rieder, Hans-Joachim, Dr.

(56) Entgegenhaltungen:
- EP-A- 0 090 131
- EP-A- 0 291 047
- DE-A- 3 405 830
- FR-A- 1 418 248
- US-A- 1 780 555

## Beschreibung

Die Erfindung betrifft einen Knopf mit einem an einem Bekleidungsstück zu befestigenden Knopftstiel und einem konzentrisch dazu liegenden Knopfrandwulst, welcher eine Knopfplatte trägt und über eine vom Knopfstiel auswärts ragende und gebogen verlaufende, flexible Materialbrücke mit dem Knopfstiel verbunden ist.

Ein Knopf dieser Art ist durch die mit der EP-A2-0 291 047 veröffenthichte ältere Anmeldung bekannt. Dessen Knopfplatte ist relativ zum Knopfstiel kippbar. Die Knopfplatte sitzt an einem konzentrisch zum Knopfstiel liegenden Knopfrandwulst, welcher über eine vom Knopfstiel auswärts ragende, gebogen verlaufende, flexible Materialbrücke mit dem Knopfstiel verbunden ist Die flexible Materialbrücke stellt den Knopf stets wieder in seine Grundstellung zurück; sie fungiert insoweit als Rückholfeder. Ausgehend von einer oberen Randzone des Knopfstieles erstreckt sich die Materialbrücke bogenförmig ansteigend in den Knopfrandwulst, welcher außenseitig vom leicht einwärts gebogenen Rand der Knopfplatte übergriffen ist Die kelchförmig gestaltete flexible Materialbrücke kann durch in der Zeichnung Figur 4 dieses Vorläufers an der Unterseite der Materialbrücke erkennbare Schlitze oder innenseitig der Materialbrücke angeformte Rippen besetzt sein zur Erhöhung der gewünschten Flexibilität.

Aufgabe der Erfindung ist es, einen Knopf zu schaffen, der unter Weitergestaltung der Bogenform der Materialbrücke eine hohe Gebrauchsstabilität bringt, dies bei trotzdem günstiger Knöpfbarkeit.

Gelöst ist diese Aufgabe durch die in den Ansprüchen 1 und 2 angegebene Erfindung.

Der Unteranspruch ist eine vorteilhafte Weiterbildung des erfindungsgemäßen Knopfes.

Zufolge solcher Ausgestaltung ist ein Knopf erhöhten Gebrauchswerts erzielt: Er zeichnet sich vor allem durch eine verbesserte Knöpfbarkeit aus, die wesentlich auf die erreichte axiale Längung des Knopfstieles zurückzuführen ist Eine solche Knopfplattenanbindung übertrifft an Geschmeidigkeit somit den klassischen Annähstiel. Gerade für Kinderkleidung und solche älterer Menschen erweist sich die gefundene Lösung sogar als erheblicher Vorteil Konkret ist dazu gemäß Kennzeichen des ersten Anspruches so vorgegangen, daß der Bogen der aus Speichern gebildeten, flexiblen Materialbrücke in Axialrichtung des Knopfstieles von diesem aus auf die Knopfplatte zu verläuft. Die speichenförmige Ausrichtung der Bögen erhöht nicht nur die Flexibilität, sondern wirkt sich zugleich materialsparend aus Außerdem bildet ein solcher Bogen einen erheblichen Längungs- bzw. Bewegungsvorrat für die Kippbewegung der Knopfplatte bzw. für die überlagernd oder unabhängig davon durchführbare axiale Verlagerung Dabei kann eine Bogenform dahingehend gewählt sein, daß sich eine Art Überschnappeffekt bildet, der eine erste, trägerstoffnahe Lage der Knopfplatte definiert und eine weiter abstehende, so daß man nach dem Knöpfen einfach durch axial gerichtete Kraft den Knopf in eine größere Nähe zum Tragstoff bringt. Eine vorteilhafte Variante der Brückenausbildung besteht gemäß Anspruch 2 darin, daß die Materialbrücke als (aus mehreren Bögen gebildeter) radial gerichteter Faltenbalg gestaltet ist Dabei handelt es sich zweckmäßig um einen konzentrisch reich gewellten Wandungsabschnitt, der aus raumsparenden Gründen zweckmäßig in einer Querebene zur Achse des Knopfstieles verläuft. Schließlich besteht eine für beide Lösungen vorteilhafte Weiterbildung noch darin, daß der Rand der Knopfplatte eine Hinterschnittfläche des Knopfrandwulstes hintergreift. Der Rand ist von unten her eingeschlagen.

Der Gegenstand der Erfindung ist nachstehend anhand eines zeichnerisch veranschaulichten Ausführungsbeispieles näher erläutert. Es zeigt:
- Fig. 1: einen Vertikalschnitt durch den erfindungsgemäß ausgebildeten Knopf,
- Fig. 2: denselben in Draufsicht,
- Fig. 3: einen Vertikalschnitt durch eine Variante des erfindungsgemäßen Knopfes, fertig montiert, also mit in den Knopfsteg eingetriebenem Gegenhalteteil.

Der insbesondere für Kleidungsstücke verwenbare Knopf 1 besitzt einen im wesentlichen zylindrischen Knopfsteg 2, vergleichbar dem klassischen, durch Fadenschlaufen erzielbaren Knopfstiel.

Befestigt ist der Knopf 1 an einem Träger 3. Hier handelt es sich beispielsweise um die sogenannte Knopfleiste eines Kleidungsstückes, welche Leiste von einer die passenden Knopflöcher aufweisenden Deckleiste überfangen ist.

Als Knopfbefestigungsmittel dient ein von der Rückseite des Trägers 3 her eingetriebener Haltedorn 4. Letzterer ist zugespitzt, so daß ein beispielsweise gewebeschonender Durchtritt vorliegt. Sein Spitzenbereich 5 formt eine kegelförmige Verdickung, welche praktisch eine irreversible Verankerung bringt. Der Knopfsteg 2 weist zum Eintritt des Haltedornes 4 eine zylindrische Befestigungshöhlung 6 auf. Die Befestigungshöhlung 6 erstreckt sich im Zentrum des Knopfsteges 2, also in der Längsmittelachse x-x des Knopfes 1.

Der dem Spitzenbereich 5 abgewandte Abschnitt des Haltedornes 4 geht über einen Kegelstumpfabschnitt 7 in eine Gegenhalteplatte 8 über. Letztere weist Kalottenform auf und besitzt einen Durchmesser, der größer ist als der des Knopfsteges 2.

Der Eingang der Befestigungshöhlung 6 ist, entsprechend der Gestalt des Kegelstumpfabschnittes 7 getrichtert.

Zur Drehsicherung des Knopfes 1 sind dem der Gegenhalteplatte 8 zugewandten Stirnende 2' des Knopfsteges 2 Radialrippen 9 angeformt. Letztere weisen Schneidenform auf, sind also im Querschnitt dreieckig, wobei eine Dreiecksseite im ebenen, ringförmigen Stirnende 2′ wurzelt. Wie Fig. 3 entnehmbar, greifen die Radialrippen 9 im Verbindungsbereich zur Gegenhalteplatte 8 in den dort komprimierten Abschnitt des Trägers 3 ein.

Insgesamt sind vier winkelgleich beabstandete Axialrippen 9 realisiert. Der periphere Bereich des Stirnendes springt gegenüber dem Mantelbereich M des zylindrischen Knopfsteges 2 zurück, so daß die Radialrippen 9 der Sicht entzogen sind.

Der Knopfsteg 2 setzt sich an der dem Träger 3 abgewandten Seite in eine Knopfplatte 10 fort. Letztere erstreckt sich in Grundstellung raumparallel zur Gegenhalteplatte 8, und zwar in einem stegentsprechenden Grundabstand y zum Träger 3.

Die Verbindung zur Knopfplatte 10 erfolgt über eine flexible Materialbrücke B, die an einem zur Knopfplatte 10 gehörenden Abschnitt A angreift.

Die diesen Abschnitt A tragende, die Knöpfkräfte aufnehmende Materialbrücke B umgibt konzentrisch den Knopfsteg 2. Der Abschnitt A ist als umlaufender Knopfrandwulst 11 gestaltet. Knopfsteg 2, Materialbrücke B und Knopfrandwulst 11 sind einstückig aus Kunststoff gefertigt, d. h. gespritzt. Die knopfstegseitige Anbindung der flexiblen Materialbrücke B liegt im Mantelbereich M des Knopfsteges 2, und zwar sowohl bei der Ausführungsform gemäß Fig. 1 als auch bei der Variante gemäß Fig. 3 im oberen, trägerabgewandten Viertel oder Drittel des Knopfsteges. Es handelt sich jeweils um eine filmscharnierartige Anbindung.

Die flexible Materialbrücke B gemäß Fig. 1 ist speichenförmig gestaltet. Die Speichen tragen das Bezugszeichen 12. Es handelt sich, wie bei einem Radkörper, um eine winkelgleiche Verteilung solcher Speichen 12. Insgesamt sind sechs Speichen 12 berücksichtigt. Deren Breite z entspricht etwa der fünffachen Dicke D derselben. Insoweit kann bezüglich der Speichen praktisch von bandförmigen Materialabschnitten gesprochen werden.

Die Speichen 12 laufen vom mantelbereichsseitigen Ausgangspunkt a ausgehend zunächst in Achsrichtung des Knopfsteges 2 auf die Knopfplatte 10 zu, um anschließend in einen deutlichen, radial auswärtsgerichteten Bogen b überzugehen. Der Bogen b nimmt einen kreisförmigen Verlauf und erstreckt sich über ca. 180°. Schließlich läuft der Bogen b in die Innenseite des Knopfrandwulstes 11 ein. Die diesbezügliche Einlaufstelle trägt das Bezugszeichen c. Der Radiuspunkt des Bogens b liegt etwa in der Mittelebene der Höhe des Knopfrandwulstes 11. Der Zenit der Bögen b überragt die Oberseite des Abschnitts A. Der entsprechende Überstand ist relativ gering.

Die Oberseite des Abschnitts A fluchtet in Grundstellung ebenengleich mit der inversen Stirnfläche 2˝ des Knopfsteges 2. Letzteres gilt auch in bezug auf die Variante gemäß Fig. 3.

Der knopfstegseitige Wurzelbereich (Ausgangspunkte a) der Materialbrücke B geht von einem zentralen Dom 13 des Knopfsteges 2 aus. An letzteren schließt trägerseitig die oben erläuterte Befestigungshöhlung 6 an. Die flache Kuppel des Domes 13 schließt die Befestigungshöhlung 6 nach außen, d. h. nach oben hin ab.

Die Materialbrücke B gemäß Fig. 3 besteht aus einem aus vielen kleinen, jedoch in Umlaufrichtung zusammenhängenden Bögen b bestehenden Faltenbalg 14. Letzterer erstreckt sich ebenenmäßig auf kürzestem Wege zur Innenseite des Knopfrandwulstes 11. Wie ersichtlich, ist eine relativ enge Wellung gewählt. Letztere schafft wie die oben erwähnten Bögen b einen Längungsvorrat für den Steg 2 bzw. die Knopfplatte 10. Diese ist dadurch nicht nur optimal kippbar, sondern auch in axialer Richtung, also unter Überschreitung des Grundabstandes y verlagerbar. Ungeachtet dessen sind bei Druckbelastung der Knopfplatte auch noch Verlagerungen in Richtung des Trägerstoffes 3 möglich, dies ohne Beschädigungsgefahr zufolge des Streckvorrats der Materialbrücke B.

In bezug auf Fig. 1 kann sogar eine Art Plopeffekt erreicht werden.

Wahlweise läßt sich die Knopfplatte 10 durch eine kalottenförmige Applikation 15 überspannen. Letztere hintergreift den eine Hinterschnittfläche aufweisenden Knopfrandwulst 11. Deren einwärts gewölbter Innenrand ist von unten her eingeschlagen. Diese Umbördelung trägt das Bezugszeichen 15′. Den gebrauchsgerechten Befestigungshalt erhält die Applikation 15 durch direkten Randübergriff der oberen äußeren Kante des Knopfrandwulstes 11. Die Wölbung der Applikation ist so, daß ein erheblicher Freiraum 16 für axiale Relativbewegung von selbsttragender Knopfplatte 10 zu Knopfsteg 3 ermöglicht ist.

Der Dom 13 gemäß dem ersten Ausführungsbeispiel ist gegenüber dem max. Durchmesser des Knopfsteges 2 abgesetzt, so daß eine kerbtalartige Ringzone 17 vorliegt, was einerseits aus entformungstechnischen Gründen von Bedeutung ist, anderersseits aber auch trägerseitige Verschiebebewegungen der Knopfplatte 10 parallel zu ihrer Grundstellung begünstigt; es liegt eine, wenn auch kleine radial einwärtsgerichtete Ausweichzone bis zur Anlage an der klassischen Domaußenflanke 13′ vor. Ferner ist der Überschnappeffekt begünstigt (vergl. strichpunktierte S-Form in Fig. 1) Selbst eine horizontale Querverlagerung ist dadurch möglich. Die entsprechende Querverlagerung kann auch bei der Variante gemäß Fig. 3 stattfinden, wozu sich die Balgfalten auf der einen Seite in einen flacheren Flankenwinkel stellen und auf der anderen in einen steilen, bishin zur vertikalen Ausrichtung der Balgfaltenflanken.

## Patentansprüche

1. Knopf (1) mit einem an einem Bekleidungsstück zu befestigenden Knopfstiel (2) und einem konzentrisch dazu liegenden Knopfrandwulst (11), welcher eine Knopfplatte (10) trägt und über eine vom Knopfstiel (2) auswärts ragende und gebogen verlaufende, flexible Materialbrücke (B) mit dem Knopfstiel (2) verbunden ist, wobei der Bogen (b) der aus Speichen (12) gebildeten, flexiblen Materialbrücke (B) in Axialrichtung des Knopfstieles (2) von diesem aus auf die Knopfplatte (10) zu verläuft.

2. Knopf (1) mit einem an einem Bekleidungsstück zu befestigenden Knopfstiel (2) und einem konzentrisch dazu liegenden Knopfrandwulst (11), welcher eine Knopfplatte (10) trägt und über eine vom Knopfstiel (2) auswärts ragende und gebogen verlaufende, flexible Materialbrücke (B) mit dem Knopfstiel (2) verbunden ist, wobei die Materialbrücke (B) als radial gerichteter Faltenbalg gestaltet ist.

3. Knopf nach einem der vorhergehenden Ansprüche 1,2, dadurch gekennzeichnet, daß der Rand der Knopfplatte (10) eine Hinterschnittfläche des Knopfrandwulstes (11) hintergreift.

## Revendications

1. Bouton (1) qui est muni d'une tige de bouton (2) à fixer sur une pièce de vêtement et d'un bourrelet de rebord de bouton (11) concentrique à la tige et qui porte un dessus de bouton (10) et est relié à la tige de bouton (2) par l'intermédiaire d'un pont de matériau flexible (B) faisant saillie vers l'extérieur à partir de la tige de bouton (2) et à profil arqué, dans lequel l'arc (b) du pont de matériau flexible formé par des rayons (12) partant de la tige de bouton (2) est dirigé selon la direction axiale de cette tige vers le dessus de bouton (10).

2. Bouton (1) qui est muni d'une tige de bouton (2) à fixer sur une pièce de vêtement et d'un bourrelet de rebord de bouton (11) concentrique à la tige et qui porte un dessus de bouton (10) et est relié à la tige de bouton (2) par l'intermédiaire d'un pont de matériau flexible (B) faisant saillie vers l'extérieur à partir de la tige de bouton (2) et à profil arqué, dans lequel le pont de matériau (B) présente une configuration de soufflet à plis orientés radialement.

3. Bouton selon l'une des revendications précédentes 1, 2, caractérisé en ce que le bord du dessus de bouton (10) vient s'accrocher vers l'intérieur en s'appuyant sur une surface en contre-dépouille du bourrelet de rebord de bouton (11).

## Claims

1. Button (1) with a button stud (2) for attachment to an article of clothing and a button edge bead (11), concentrically arranged with respect to this, which carries a button plate (10) and which is connected to the button stud (2) via a flexible material bridge (B) projecting upwards from the button stud (2) and extending in a curved fashion, wherein the arc (b) of the flexible material bridge (B) formed of spokes (12) extends in the axial direction from the button stud (2) towards the button plate (10).

2. Button (1) with a button stud (2) for attachment to an article of clothing and a button edge bead (11), arranged concentrically thereto, which carries a button plate (10) and which is connected to the button stud (2) via a flexible material bridge (B) projecting upwards from the button stud (2) and extending in a curved fashion, wherein the material bridge (B) is formed as a radially directed folded bellows.

3. Button (1) according to one of the aforementioned claims 1, 2, characterised in that the edge of the button plate (10) snaps into an undercut surface of the button edge bead (11).
